# FASCICULE DE BREVET EUROPEEN

(11) **EP 1 194 661 B1**
(45) Date de publication et mention de la délivrance du brevet: **22.08.2007**
(21) Numéro de dépôt: 00949646.4
(22) Date de dépôt: 05.07.2000
(51) Int. Cl.: E04D 3/36, E04D 13/16, E04D 13/10

(54) **Toiture ou bardage formé(e) par juxtapostion de plaques ondulées, avec une couverture ou un appareil fixé dessus**
Dach oder Fassade aus aneinandergereihten gewellten Platten, mit einer darauf befestigten Decke oder einem darauf befestigten Gerät
Roof or cladding formed by juxtaposition of corrugated tiles, with a covering or a device fixed thereon

(30) Priorité: 06.07.1999 FR 9908708
(43) Date de publication de la demande: 10.04.2002
(73) Titulaire: ICOPAL SAS, 92184 Antony Cedex (FR)
(72) Inventeur: HOUSSIN, Emmanuel, F-91100 Corbeil Essonnes (FR)
(74) Mandataire: Peaucelle, Chantal
(86) Numéro de dépôt international: PCT/FR2000/001935
(87) Numéro de publication internationale: WO 2001/002665

(56) Documents cités:
- CH-A- 514 760
- DE-A- 19 810 722
- FR-A- 2 524 524

## Description

La présente invention est relative à une toiture, un bardage ou un élément de construction analogue, constitué au moyen de plaques ondulées jointives, comportant un dispositif pour la fixation d'une couverture de protection ou d'isolation ou pour l'accrochage d'appareils divers sur cette toiture.

On connaît depuis plus d'un siècle des toitures ou éléments de couverture similaires, formés de plaques résistantes ondulées, notamment réalisées en un matériau du genre fibres-ciment ou en acier, et plus récemment en résine polyester, armée ou non de fibres de verre ou analogues.

Ces plaques ondulées sont aptes à former un revêtement continu, séparant l'intérieur et l'extérieur d'un bâtiment quelconque, notamment pour protéger l'intérieur de celui-ci sous la toiture ainsi formée vis-à-vis des infiltrations d'eau de pluie ou autre, celle-ci se recueillant sur le dessus du revêtement dans le creux des ondulations des plaques, pour s'écouler vers l'extérieur si la toiture présente une inclinaison convenable sur l'horizontale.

Ces plaques ondulées présentent généralement des dimensions relativement limitées de sorte que le revêtement est nécessairement formé par la juxtaposition de telles plaques, se recouvrant mutuellement sur une distance appropriée selon leurs bords adjacents, au moins la dernière ondulation d'une plaque venant se loger à l'intérieur de l'ondulation correspondante de la plaque voisine en se superposant en partie à celle-ci.

Ces solutions sont cependant rudimentaires et ne permettent pas à la toiture de présenter une étanchéité totalement satisfaisante, l'eau pouvant en particulier s'infiltrer entre les plaques au droit de leurs zones de recouvrement. En outre, ces plaques réalisent une isolation thermique médiocre entre l'intérieur et l'extérieur du bâtiment.

Il est donc souvent indispensable de faire reposer sur la toiture formée de plaques adjacentes se recouvrant mutuellement et de proche en proche selon leurs bords voisins, une ou plusieurs couches d'isolation, propres à éviter les infiltrations d'eau et également à améliorer l'isolation thermique vis-à-vis de l'extérieur.

Ces couches d'isolation s'étendent usuellement sur toute la surface de la toiture et doivent être rendues solidaires des plaques ondulées pour leur permettre notamment de ne pas glisser vis-à-vis de celles-ci et de résister aux efforts d'arrachement dûs au vent.

En outre, au sommet de la toiture, à l'endroit où deux pans du toit se raccordent, il est également nécessaire de monter sur l'extrémité des plaques ondulées, un élément de recouvrement ou plaque faîtière qui doit être solidement fixée aux plaques ondulées.

Or, la difficulté consiste précisément à solidariser la couverture ou la plaque faîtière des plaques ondulées, ces dernières, notamment lorsqu'elles sont réalisées en fibres ciment, qu'il s'agisse d'une toiture déjà existante ou d'une construction neuve, étant délicate à percer pour le passage de goujons ou autres moyens de fixation, coopérant avec des écrous de blocage ou similaires, en permettant d'immobiliser la couverture vis-à-vis des plaques.

Le brevet français FR 590.921 décrit une toiture de ce genre formée de plaques ondulées, en particulier en amiante-ciment, comportant un dispositif d'attache, notamment pour plaque faîtière, et prévoit dans un mode de réalisation, la mise en oeuvre de pièces en forme de pinces, posées en cavalier sur la rive d'une plaque ondulée se situant au droit de la zone où doit être mise en place la plaque faîtière, ces pièces servant d'ancrage pour un boulon qui s'étend perpendiculairement à la plaque ondulée et qui sert de même à immobiliser la plaque faîtière par rapport à celle-ci.

Un tel dispositif de fixation peut bien évidemment s'appliquer sans aucune modification des moyens mis en oeuvre, lorsqu'il s'agit d'appliquer et de fixer sur la toiture formée de plaques ondulées, un revêtement isolant, appliqué contre la surface de cette toiture, en utilisant exactement de la même manière les pièces en forme de pinces montées sur les bords des plaques ondulées et les goujons de fixation supportés par ces pièces.

La demande de brevet français FR-A-2 524 524 décrit également un dispositif pour le montage et l'immobilisation d'un revêtement isolant ou autre sur une toiture formée de plaques ondulées, qui utilise à nouveau des pièces ou agrafes placées en cavalier sur les rives des plaques, comme déjà connu par le brevet français FR 590.921, l'invention décrite se limitant à une forme particulière de ces pièces comportant deux mors de serrage qui coopèrent avec un boulon dont la tête est solidaire d'un des mors et qui comporte une tige filetée coopérant avec un premier écrou pour immobiliser l'autre mors vis-à-vis du premier en serrant le bord de la plaque ondulée, cette tige filetée traversant ensuite le revêtement isolant qui est appliqué sur les plaques ondulées grâce à un second écrou en prise avec l'extrémité dépassante de la tige filetée.

A noter que cette solution ne s'applique qu'à une structure de toiture en "sandwich", dans laquelle le revêtement isolant est disposé et maintenu entre deux plaques ondulées, bloquées l'une par rapport à l'autre au moyen de la tige filetée. On peut remarquer également qu'elle nécessite que les panneaux constituant la couche isolante soient parfaitement positionnés avant d'être traversés par la tige filetée, car la correction du positionnement des panneaux une fois traversés par la tige n'est plus possible.

Le brevet allemand DE-A-198 10 722 décrit également une solution similaire pour la fixation et l'accrochage d'une couverture d'isolation et/ou de protection, ou de support d'appareils divers sur le dessus d'une toiture constituée par la juxtaposition de plaques ondulées, dans laquelle le bord ou rive latérale d'au moins une plaque est maintenu entre les deux mâchoires d'une pince de manière à éviter le perçage de la plaque, des moyens de liaison étant prévus entre cette pince et la couverture.

Encore une autre solution, avec pincement du bord des plaques, est envisagée dans le brevet suisse CH-A-514 760.

La présente invention est relative à une nouvelle solution de montage d'une pièce de support en bordure d'une plaque ondulée d'une toiture du genre précité, qui présente vis-à-vis des solutions connues rappelées ci-dessus des avantages particulièrement appréciables, tout en évitant à nouveau le perçage de cette plaque pour l'immobilisation de la pièce de support.

Une toiture ou bardage selon l'invention évite en particulier tout système de mors de serrage sur les rives des plaques ondulées, en permettant, non seulement d'assurer au droit de chaque pièce de support un ancrage ponctuel pour la fixation de la couverture d'isolation ou de protection à appliquer et immobiliser sur le dessus de la toiture formée par ces plaques, mais encore de monter entre des pièces de ce genre, disposées de part et d'autre d'une même plaque ondulée, des moyens propres à supporter des éléments de fixation de la couverture, répartis à volonté sur ces moyens, de sorte que la mise en oeuvre d'une structure "sandwich" où cette couverture est immobilisée entre deux plaques ondulées, n'est plus nécessaire.

Un autre avantage de l'invention est que le dispositif proposé permet de positionner parfaitement les panneaux constituant la couche isolante, avant immobilisation de cette dernière par les moyens de fixation retenus.

Encore un autre avantage de l'invention, est qu'il permet d'accrocher ou de fixer tout type d'appareil devant être monté et fixé sur une toiture ou un bardage.

A cet effet, selon l'invention, la toiture ou bardage formé(e) par la juxtaposition de plaques ondulées, notamment en fibres-ciment ou en un matériau similaire, une couverture ou un appareil étant fixé(e) sur le dessus de la toiture ou du bardage, sans perçage desdites plaques est caractérisé(e) en ce que la couverture ou l'appareil est fixé(e) au moyen d'une pluralité de platines de support disposées sur la rive latérale d'au moins une plaque ondulée et de moyens de liaison prévus entre chaque platine et la couverture ou l'appareil, chaque platine de support étant disposée sur la rive latérale d'une plaque ondulée entre au moins deux sommets d'ondes successives de celle-ci, chaque platine de support comportant au moins deux fentes parallèles d'emboîtement à la manière d'un peigne sur la tranche de la rive de la plaque au droit des sommets des ondes.

L'invention consiste donc à prévoir et à monter sur les plaques ondulées d'une toiture d'un bardage ou d'un élément de construction analogue, en particulier sur les rives aux extrémités latérales de ces plaques, des platines de support qui s'emboîtent sur ces rives à la manière d'un peigne, les fentes d'une même platine en prise avec deux ondes successives d'une même plaque, réalisant une immobilisation parfaite de cette platine, sur laquelle peut alors être prévue les moyens pour la fixation de la couverture ou des appareils, appliqués sur ou sous la toiture ou le bardage.

Selon le cas, chaque platine est en métal ou en matière plastique.

Dans un mode de réalisation particulier de l'invention, chaque platine de support est formée d'une plaquette de forme générale rectangulaire, comportant selon sa grande longueur une partie centrale qui s'étend entre au moins les deux ondes successives d'au moins une plaque ondulée, et deux parties d'extrémité, séparées de la partie centrale par les fentes d'emboîtement, ces fentes, qui s'étendent parallèlement à la petite largeur de la plaquette, étant limitées, de sorte que la tranche de la rive de la plaque ondulée, qui pénètre dans ces fentes, vienne en butée sur le fond de celles-ci, lorsque la platine est mise en place sur la plaque.

De préférence, la plaquette de la platine comporte quatre fentes, deux à deux parallèles, et formant deux paires de fentes disposées respectivement à proximité de chaque extrémité latérale de la plaquette, chaque paire de fentes étant emboîtée sur le sommet d'une onde de la plaque ondulée.

Selon une autre caractéristique avantageuse, les extrémités de la plaquette sont incurvées de manière à épouser par le dessous la forme du sommet de l'onde de la plaque ondulée sur lequel elle s'emboîte, afin de stabiliser la platine et répartir ainsi les efforts qu'elle supporte.

Selon encore une autre caractéristique avantageuse, la platine comporte dans sa surface au moins un et de préférence une pluralité de perçages, notamment dans la partie centrale de la plaquette pour le montage de goujons s'étendant perpendiculairement à la platine, pour la fixation de la couverture sur la toiture.

Avantageusement, chaque plaque ondulée de la toiture comporte dans ses rives opposées et parallèles deux platines en regard l'une de l'autre, sur lesquelles est monté un rail s'étendant transversalement entre les deux platines dans le creux qui sépare les deux ondes sur lesquelles sont fixées ces platines, le rail coopérant avec un ensemble de goujons propres à permettre la fixation de la couverture selon un calepinage comprenant autant de points répartis sur la longueur de ce rail.
Dans une variante de réalisation, la platine présente une surface continue propre à recevoir un matériau de collage pour la couverture appliquée sur les plaques ondulées de la toiture.

Les platines de support ne préjugent en aucune manière de la structure de la couverture, laquelle peut être notamment constituée par une couche d'un matériau isolant, en particulier formée de panneaux juxtaposés, en un matériau thermiquement isolant du genre mousse de polyuréthane ou blocs de polystyrène expansé. De préférence, une telle couche est généralement recouverte elle-même d'un revêtement d'étanchéité, à base de bitume, coulé in situ ou rapporté sous forme de bandes déroulées et collées sur la couche isolante.

En variante, la couverture fixée sur la toiture par l'intermédiaire des platines de support peut être constituée par un élément métallique, notamment pour former la zone faîtière de la toiture, ou encore une ossature rigide destinée à recevoir un caillebotis ou un chemin de passage, ou tout autre appareil ou accessoire ponctuellement accroché aux éléments en plaques ondulées. En outre, le dispositif ne préjuge pas de l'orientation des plaques ondulées, lesquelles peuvent être disposées verticalement, la couverture appliquée contre ces plaques à l'aide de ce dispositif formant dans ce cas un revêtement de bardage mural.

D'autres caractéristiques d'un dispositif pour le support d'une couverture d'isolation et de protection, notamment pour toiture ou similaire, formée par la juxtaposition de plaques ondulées, établi conformément à l'invention, apparaîtront encore à travers la description qui suit de plusieurs exemples de réalisation, donnés à titre indicatif et non limitatif, en référence aux dessins annexés sur lesquels :
- La Figure 1 est une vue en élévation de côté d'une plaque ondulée pour toiture, sur laquelle est montée une platine de support selon un premier mode de réalisation de l'invention.
- La Figure 2 est une vue partielle de dessus de la plaque de la Figure 1, illustrant plus en détail le montage de la platine de support.
- La Figure 3 représente la plaque et la platine des Figures 1 et 2, associées à une couverture d'isolation et de protection fixée sur cette platine, par l'intermédiaire d'un rail ou similaire de liaison, disposé en creux d'onde.
- La Figure 4 est une vue analogue à la Figure 3, mais relative à une variante de réalisation des moyens de fixation de la couverture, sans rail de liaison.
- Les Figures 5 et 6 illustrent deux autres modes de réalisation d'une platine.
- La Figure 7 représente en vue de dessus la platine de support utilisée dans la variante de la Figure 6.
- La Figure 8 est une vue qui illustre l'adaptation du dispositif à la fixation d'une couverture d'isolation formée de blocs adjacents.
- Les Figures 9 et 10 sont relatives à des variantes de montage de la couverture d'isolation.
- Les Figures 11 et 12 illustrent une autre variante de la platine.

On a repris sur ces diverses figures des chiffres de référence identiques pour désigner des organes semblables de l'une à l'autre.

Dans l'exemple représenté sur la Figure 1, la référence 1 désigne une plaque ondulée classique, réalisée en fibres ciment ou en une résine polyester, voire en tout autre matériau similaire, destinée à constituer avec d'autres plaques adjacentes (non représentées), la toiture d'un bâtiment quelconque.

Du fait de sa nature même, il n'est pas souhaitable qu'une telle plaque soit percée en un ou plusieurs endroits. En revanche, pour constituer une séparation appropriée entre l'intérieur et l'extérieur du bâtiment, il est généralement nécessaire que la toiture en plaques ondulées soit munie d'une couverture qui vient s'appliquer sur sa surface supérieure externe, cette couverture étant constituée par une ou plusieurs couches d'un ou de plusieurs matériaux présentant des propriétés isolantes et susceptibles de former un revêtement étanche, en particulier pour éviter des infiltrations d'eau à travers la toiture, notamment dans les régions où les diverses plaques ondulées sont voisines, éventuellement en se recouvrant mutuellement sur leurs bords adjacents.

En outre, il est nécessaire que cette couverture d'isolation et/ou de protection soit fermement liée à la toiture en plaques ondulées, de manière à éviter qu'elle ne s'en sépare, du .fait notamment des effets d'arrachement dûs au vent.

La présente invention a donc pour objet une platine de support susceptible d'être associée à une toiture ou bardage du genre en question, permettant d'assurer l'accrochage et la fixation rigide et sûre d'une couverture ou appareils divers, en évitant tout perçage des plaques ondulées.

Dans ce but et comme illustré par l'exemple représenté sur les Figures 1 et 2, le dispositif de fixation est constitué par une platine 2 qui, dans ce mode de réalisation se présente sous la forme d'une plaquette 3 de forme générale rectangulaire, apte à venir s'emboîter latéralement sur la rive 4 d'au moins une plaque ondulée 1, en s'immobilisant étroitement par rapport à celle-ci.

La platine 2, réalisée en métal embouti ou le cas échéant en matière plastique rigide moulée, du genre résine polyester armée ou non, comporte dans cet exemple quatre fentes, respectivement 5 et 6 d'une part, 7 et 8 d'autre part, ces fentes s'étendant parallèlement aux petits côtés de la plaquette rectangulaire, depuis un de ses côtés longitudinaux de plus grande longueur 9, sans aller jusqu'à côté opposé 10.

Chaque paire de fentes, 5, 6 d'une part, 7, 8 d'autre part, délimitent ainsi deux languettes, respectivement 11 au droit de la première paire, 12 au droit de la seconde, ces languettes étant agencées de manière à pouvoir se glisser sous la plaque ondulée 1, sensiblement au niveau des sommets voisins 13 et 14 de deux ondulations successives de cette plaque, la platine 2 étant ainsi emboîtée latéralement sur la rive 4 de la plaque jusqu'à ce que celle-ci vient en butée contre l'extrémité fermée des quatre fentes.

Dans l'exemple représenté, les côtés latéraux d'extrémité de la plaquette 3, au-delà des fentes respectivement 5 et 6, forment deux extensions 15 et 16, lesquelles reviennent sur le dessus de la plaque ondulée 1, au-delà des languettes 11 et 12.

La platine 2 étant ainsi mise en place, comporte dans sa partie centrale 17, une pluralité de trous 18, permettant le montage de moyens de fixation appropriés pour la couverture appliquée sur les plaques ondulées de la toiture, cette couverture n'étant pas représentée sur les Figures 1 et 2, mais apparaissant sur les Figures 3 et 4 notamment.

Ainsi, sur ces figures, la couverture disposée sur les plaques ondulées 1 est désignée dans son ensemble par la référence 19, cette couverture étant ici constituée d'une première couche 20 en un matériau isolant thermique, par exemple formé d'une matière plastique du genre polyester ou polyuréthane, elle-même recouverte d'un revêtement étanche 21, évitant toute infiltration d'eau en direction de la toiture.

Sur la Figure 3, la couverture 19 est solidarisée de la toiture à l'aide de la platine 2, de préférence d'ailleurs au moyen de deux platines de ce type montées en regard aux extrémités de la plaque ondulée 1 considérée, au droit des mêmes sommets 13 et 14 de deux ondulations successives de cette dernière.

Cette disposition permet notamment d'associer aux deux platines 2 ainsi montées de chaque côté d'une plaque, un rail commun 22 qui s'étend transversalement au-dessus de la plaque dans le creux 23 formé entre les deux sommets 13 et 14.

Sur cette même Figure 3, on voit que chacune des deux platines 2 peut ainsi être solidarisée du rail 22 qui s'étend entre elles, au moyen d'un goujon 24 qui, s'étend perpendiculairement à la partie centrale 17 de la platine et qui traverse la couche isolante 20 de la couverture 19.

Le goujon 24 peut être réalisé sous la forme d'une tige comprenant une extrémité filetée 25, qui vient coopérer avec un des trous 18 prévus dans la partie centrale 17 de la platine et taraudé à cet effet, l'autre extrémité de la tige comprenant une tête 26 venant plaquer la couche 20 contre la toiture en fonction du vissage du goujon.

En variante (non représentée), l'extrémité filetée 25 de la tige peut coopérer avec un écrou permettant de la même manière le vissage de cette tige et l'immobilisation de la couverture 19.

Le rail 22 peut présenter n'importe quelle forme adaptée, du moment qu'il s'étend longitudinalement dans le creux 23 entre les deux platines, ce rail pouvant être associé à autant de goujons 24 de fixation de la couverture 19, répartis selon sa longueur, l'immobilisation de la couverture 19 pouvant ainsi, en effectuant un choix convenable pour le positionnement des platines et des rails qui leur sont solidaires, permettre un calepinage le mieux adapté pour obtenir une mise en place et un maintien parfaits de cette couverture.

Le revêtement d'étanchéité 21 peut ensuite être disposé sur la couche isolante 20. Le cas échéant, lorsque la couche et son revêtement sont préalablement réalisés et fixés l'un à l'autre, les goujons 24 peuvent traverser ce revêtement, la tête 26 des goujons s'appuyant sur le dessus de ce dernier.

Dans l'exemple représenté, le rail 22 se présente sous la forme d'un caisson fermé, ce qui permet de tenir à l'abri des éventuelles infiltrations d'eau l'écrou de fixation vissé s'il y a lieu à l'extrémité filetée 25 des goujons 24.

Dans la variante illustrée sur la Figure 4, la platine de support 2, emboîtée de façon exactement identique à celle déjà décrite sur une rive latérale 4 de la plaque 1, est solidarisée de la couverture 19 au moyen d'un joint de colle 27, disposé entre la surface supérieure de la platine et la face inférieure de la couche 20, ce collage pouvant dans certains cas être strictement équivalent à la fixation mécanique par goujons ou analogues envisagée dans la variante précédente.

Sur la Figure 5, la forme de la platine 2 est légèrement différente, la partie centrale 17 de celle-ci étant légèrement abaissée pour se placer sensiblement dans le creux 23 entre les sommets 13 et 14 de deux ondulations successives de la plaque 1.

Dans ce cas, le raccordement de la partie centrale 3 avec les languettes 11 et 12, au droit des fentes 6 et 7, s'effectue par l'intermédiaire d'extensions 28 et 29, qui épousent l'arrondi externe des ondulations dans les zones de celles-ci en regard, en permettant un meilleur appui de la platine 2 sur la plaque ondulée 1.
Dans la variante représentée sur les Figures 6 et 7, la platine 2a est aménagée pour s'étendre transversalement sur un nombre plus important d'ondulations successives de la plaque 1, cette platine comportant comme dans l'exemple précédent des paires de fentes 5 et 6, 7 et 8 qui, deux à deux, s'emboîtent sur ces ondulations selon la dimension longitudinale de la platine.

Dans chaque partie centrale 17 de cette dernière, séparée par les languettes 11 et 12, la platine comporte des trous de fixation 18, comme dans la variante de la Figure 2.

La Figure 8 montre un autre mode de fixation de la couverture 19 lorsque, notamment, la couche d'isolation thermique 20 est constituée de blocs accolés, tels que 20a et 20b, comprenant respectivement dans leurs côtés adjacents, respectivement une saillie 30 venant se disposer dans un embrèvement 31, de manière à se juxtaposer convenablement sur le dessus de la toiture formée avec les plaques ondulées 1.

Dans ce cas, la fixation de la couche isolante 20 à l'aide d'un goujon 24 peut être avantageusement réalisée en utilisant une pièce de liaison en L 32, dont une branche 33, verticale, se loge entre les deux blocs 20a et 20b, l'autre branche 34 s'appliquant contre la partie centrale 17 de la plaquette 3 constituant la platine de support 2.

La pièce de liaison 32 peut notamment être solidarisée par sa branche 34 de la platine 2 au moyen d'un rivet 35 ou analogue.

Les Figures 9 et 10 illustrent encore d'autres variantes pour le goujon de fixation 24, la Figure 10 montrant l'utilisation d'un écrou 36 et d'une plaque 37 montée sous la tête 26 du goujon pour parfaire l'effort d'application exercé sur la couverture contre les plaques ondulées de la toiture.

Les Figures 11 et 12 illustrent un mode de réalisation où la platine de support 2 est plus spécialement adaptée pour reprendre tout particulièrement les efforts d'arrachement au vent. Ces efforts, transmis de la platine 2 à la plaque ondulée 1, se répartissent sur toute la surface des languettes 40, 41 de la platine 2 en contact avec la plaque ondulée 1. En sens inverse, les efforts dûs au poids, transmis de la platine 2 à la plaque ondulée 1, sont concentrés sur une surface plus faible, proche des fentes 38, 39.

Les Figures 11 et 12 illustrent enfin un mode de réalisation où la platine de support 2 est plus particulièrement adaptée à être montée dans une zone de bordures où deux plaques ondulées, respectivement 1a et 1b, se recouvrent mutuellement, notamment dans leurs bords adjacents selon l'étendue de la toiture.

Dans ce cas, la platine 2 peut ne comporter, au voisinage des bords latéraux de la plaquette 3, que seulement deux fentes 38 et 39, délimitant avec la partie centrale de la platine des languettes d'extrémité incurvées 40 et 41 qui viennent se placer sous l'une ou l'autre des deux plaques la et 1b, au droit des sommets de deux ondes successives où ces plaques se chevauchent mutuellement.

A noter qu'une telle forme simplifiée de la platine 2, sans extensions 15 et 16 au-delà des languettes 40 et 41, peut s'appliquer en partie courante de la toiture et non pas seulement dans une région où deux plaques successives se chevauchent, la platine étant plus facile à emboîter sur la rive latérale qui la reçoit.

On réalise ainsi un dispositif de support et d'accrochage d'une couverture de protection ou d'isolation, rapportée et fixée sur un ensemble de plaques ondulées, qui est d'une grande simplicité, tout en procurant une particulière efficacité pour la fonction requise, les platines emboîtées sur les rives des plaques avec la tranche de ces dernières qui s'engage dans des fentes convenablement ménagées dans ces platines, permettant d'assurer une immobilisation sûre de la couverture, fixée à ces platines ou à des rails de liaison portés par ces dernières prises deux à deux de chaque côté d'une plaque.

L'ensemble est facile à mettre en place ou à retirer, et surtout n'exige aucun perçage à effectuer dans les plaques elles-mêmes, ce qui présente également l'avantage de rendre très aisée l'adaptation du dispositif de l'invention à des toitures déjà existantes, tout en répartissant sans limitation les points de fixation nécessaires selon l'étendue de la surface à recouvrir.

La nature de la couverture rapportée et fixée sur les plaques ondulées est quelconque, pouvant en particulier être réalisée sous la forme d'une ossature d'appui sur laquelle est ensuite mis en place un caillebotis ou un platelage de passage ou de travail approprié, ou encore être formée d'un appareil ou d'un accessoire quelconque.

Comme déjà précisé, le dispositif de fixation ne se limite pas à son application à une toiture proprement dite, mais peut s'adapter de la même manière à une surface de mur, vertical ou non, la couverture rapportée constituant dans ce cas un bardage de protection. Ainsi, ce dispositif peut permettre l'accrochage, notamment dans un plan sensiblement vertical, ou plus généralement encore la fixation, de tout type d'appareil pouvant être rapporté à une toiture ou à un bardage, tel que par exemple une antenne, un extracteur de ventilation, un plafond suspendu, une étagère..

## Revendications

1. - Toiture ou bardage, formé (e) par la juxtaposition de plaques ondulées (1), notamment en fibres-ciment ou en un matériau similaire, une couverture (19) ou un appareil étant fixé(e) sur le dessus de la toiture ou du bardage, sans perçage desdites plaques, **caractérisé(e) en ce que** la couverture ou l'appareil est fixé(e) au moyen d'une pluralité de platines de support (2) disposées sur la rive latérale (4) d'au moins une plaque ondulée et de moyens de liaison prévus entre chaque platine et la couverture ou l'appareil, chaque platine de support (2) étant disposée sur la rive latérale (4) d'une plaque ondulée entre au moins deux sommets d'ondes successives (13, 14) de celle-ci, chaque platine de support comportant au moins deux fentes parallèles (6, 7) d'emboîtement à la manière d'un peigne sur la tranche de la rive de la plaque au droit des sommets des ondes.

2. - Toiture ou bardage selon la revendication 1, **caractérisé(e) en ce que** chaque platine de support (2) est réalisée en métal ou en matière plastique.

3. - Toiture ou bardage selon l'une des revendications 1 ou 2, **caractérisé(e) en ce que** chaque platine de support (2) est formée d'une plaquette (3) de forme générale rectangulaire, comportant selon sa grande longueur une partie centrale (17) qui s'étend entre au moins les deux ondes successives (13, 14) d'au moins une plaque ondulée (1), et deux parties d'extrémité, séparées de la partie centrale par les fentes d'emboîtement (6, 7), ces fentes, qui s'étendent parallèlement à la petite largeur de la plaquette, étant limitées, de sorte que la tranche de la rive (4) de la plaque ondulée, qui pénètre dans ces fentes, vienne en butée sur le fond de celles-ci, lorsque la platine est mise en place sur la plaque.

4. - Toiture ou bardage selon l'une quelconque des revendications 1 à 3, **caractérisé(e) en ce que** la plaquette (3) de la platine (2) comporte quatre fentes (5, 6, 7 8), deux à deux parallèles, et formant deux paires de fentes disposées respectivement à proximité de chaque extrémité latérale de la plaquette, chaque paire de fentes étant emboîtée sur le sommet d'une onde (13, 14) de la plaque ondulée (1).

5. - Toiture ou bardage selon l'une des revendications 3 ou 4, **caractérisé(e) en ce que** les extrémités de la plaquette (40, 41) ou (11, 12) sont incurvées, de manière à épouser par le dessous la forme du sommet de l'onde (13, 14) de la plaque ondulée (1) sur lequel elle s'emboîte.

6. - Toiture ou bardage selon l'une quelconque des revendications 1 à 5, **caractérisé(e) en ce que** la platine (2) comporte dans sa surface au moins un et de préférence une pluralité de perçages (18), notamment dans la partie centrale (17) de la plaquette (3) pour le montage de goujons (24) s'étendant perpendiculairement à la platine, pour la fixation de la couverture (19) sur la toiture ou le bardage.

7. - Toiture ou bardage selon l'une quelconque des revendications 1 à 6, **caractérisé(e) en ce que** chaque plaque ondulée (1) comporte dans ses rives (4) opposées et parallèles deux platines (2) en regard l'une de l'autre, sur lesquelles est monté un rail (22) s'étendant transversalement entre les deux platines dans le creux (23) qui sépare les deux ondes (13, 14) sur lesquelles sont fixées ces platines, le rail coopérant avec un ensemble de goujons (24) propres à permettre la fixation de la couverture, ou des appareils selon un calepinage comprenant autant de points répartis sur la longueur de ce rail.

8. - Toiture ou bardage selon l'une quelconque des revendications 1 à 5, **caractérisé(e) en ce que** la platine (2) présente une surface continue propre à recevoir un matériau de collage pour la couverture (19) appliquée sur les plaques ondulées (1) de la toiture.

9. - Toiture ou bardage selon l'une quelconque des revendications 1 à 8, **caractérisé(e) en ce que** la platine de support coopère avec deux plaques ondulées se recouvrant mutuellement selon leurs bords adjacents sur une onde, en étant emboîtée sur les deux plaques.

## Claims

1. Roofing or cladding formed by the juxtaposition of corrugated tiles (1), made in particular from cement fibres or a similar material, a covering (19) or a device fixed on top of the roofing or cladding, without piercing said tiles, **characterised in that** the covering or the device is fixed by means of a plurality of support plates (2) arranged on the lateral edge (4) of at least one corrugated tile and connecting means provided between each tile and the covering or the device, each support plate (2) being arranged on the lateral edge (4) of a corrugated tile between at least two vertices of successive waves (13, 14) of the latter, each support plate comprising at least two parallel slots (6, 7) for interlocking like a comb with the edge of the side of the tile along the vertices of the waves.

2. Roofing or cladding according to claim 1, **characterised in that** each support plate (2) is made of metal or from a plastic material.

3. Roofing or cladding according to any one of claims 1 or 2, **characterised in that** each support plate (2) is made from a platelet (3) with a generally rectangular shape which on its longer side has a central section (17) which extends between at least two successive waves (13, 14) of at least one corrugated tile (1), and two end sections, separated from the central section by the interlocking slots (6, 7), said slots, which extend parallel to the shorter sides of the platelet, being delimited so that the side of the edge (4) of the corrugated tile, which penetrates into said slots abuts against the bottom of the latter, when the plate is fitted onto the tile.

4. Roofing or cladding according to any one of claims 1 to 3, **characterised in that** the platelet (3) of the plate (2) comprises four parallel slots (5, 6, 7, 8), two by two, forming two pairs of slots arranged respectively at each lateral end of the platelet, each pair of slots being fitted into the vertex of a wave (13, 14) of the corrugated tile (1).

5. Roofing or cladding according to any one of claims 3 or 4, **characterised in that** the ends of the plate (40, 41) or (11, 12) are curved so as to fit underneath the shape of the vertex of the wave (13, 14) of the corrugated tile (1) onto which it is fitted.

6. Roofing or cladding according to any one of claims 1 to 5, **characterised in that** the plate (2) comprises on its surface at least one and preferably a plurality of holes (18), in particular in the central section (17) of the platelet (3) for the assembly of pins (24) which extend perpendicular to the plate for securing the cover (19) onto the roofing or the cladding.

7. Roofing or cladding according to any one of claims 1 to 6, **characterised in that** each corrugated tile (1) comprises in its opposite and parallel edges (4) two plates (2) facing one another, on which a track (22) is mounted which extends transversely between the two tiles in the hollow (23) which separates the two waves (13, 14) onto which said plates are fixed, wherein the track cooperates with an assembly of pins (24) suitable for securing the cover, or devices according to a drawing comprising as many points distributed along the length of said track.

8. Roofing or cladding according to any one of claims 1 to 5, **characterised in that** the plate (2) has a continuous surface that is suitable for receiving an adhesive material for the covering (19) applied onto the corrugated tiles (1) of the roofing.

9. Roofing or cladding according to any one of claims 1 to 8, **characterised in that** the support plate cooperates with two corrugated tiles which overlap one other mutually along their adjacent edges on a wave, by being fitted onto the two tiles.

## Patentansprüche

1. Dach oder Fassade, gebildet durch Aneinanderreihen von gewellten Tafeln (1), insbesondere aus Faserzement oder einem ähnlichen Material, wobei eine Abdeckung (19) oder eine Einrichtung auf der Oberseite des Dachs oder der Fassade ohne Bohren der Tafeln befestigt ist, **dadurch gekennzeichnet, dass** die Abdeckung oder die Einrichtung mittels mehrerer Stützplatten (2), welche am Seitenrand (4) mindestens einer gewellten Tafel angeordnet sind, und mittels Verbindungseinrichtungen befestigt ist, die zwischen jeder Platte und der Abdeckung oder der Einrichtung vorgesehen sind, wobei jede Stützplatte (2) am Seitenrand (4) einer gewellten Tafel zwischen mindestens zwei aufeinanderfolgenden Wellenbergen (13, 14) derselben angeordnet ist, wobei jede Stützplatte mindestens zwei parallele Schlitze (6, 7) zum kammartigen Aufstecken auf Randabschnitt der Tafel an den Wellenbergen aufweist.

2. Dach oder Fassade nach Anspruch 1, **dadurch gekennzeichnet, dass** jede Stützplatte (2) aus Metall oder Kunststoff gebildet ist.

3. Dach oder Fassade nach einem der Ansprüche 1 oder 2, **dadurch gekennzeichnet, dass** jede Stützplatte (2) durch ein Plattenteil (3) von allgemein rechteckiger Form, das über die Langseite einen Mittelbereich (17), der sich zwischen mindestens den beiden aufeinanderfolgenden Wellen (13, 14) mindestens einer gewellten Tafel (1) erstreckt, und zwei Endbereiche aufweist, die von dem Mittelbereich durch die Aufsteckschlitze (6, 7) getrennt sind, wobei die Schlitze, die sich parallel zur Schmalseite des Plattenteils erstrecken, derart begrenzt sind, dass der Abschnitt des Randes (4) der gewellten Tafel, der in die Schlitze eindringt, an dem Boden derselben anschlägt, wenn die Platte an der Tafel angebracht wird.

4. Dach oder Fassade nach einem der Ansprüche 1 bis 3, **dadurch gekennzeichnet, dass** das Plattenteil (3) der Platte (2) vier paarweise parallele Schlitze (5, 6, 7, 8) aufweist, die zwei Schlitzpaare bilden, welche jeweils in der Nähe jedes Seitenendes des Plattenteils angeordnet sind, wobei jedes Schlitzpaar auf den Berg einer Welle (13, 14) der gewellten Tafel (1) aufgesteckt ist.

5. Dach oder Fassade nach einem der Ansprüche 3 oder 4, **dadurch gekennzeichnet, dass** die Enden des Plattenteils (40, 41) oder (11, 12) derart gebogen sind, dass sie auf der Unterseite der Form des Wellenbergs (13, 14) der gewellten Tafel (1) folgen, auf welchen sie aufgesteckt sind.

6. Dach oder Fassade nach einem der Ansprüche 1 bis 5, **dadurch gekennzeichnet, dass** die Platte (2) in ihrer Fläche, insbesondere im Mittelbereich (17) des Plattenteils (3), mindestens eine und vorzugsweise mehrere Bohrungen (18) zum Anbringen von Bolzen (24) aufweist, welche sich senkrecht zu der Platte erstrecken, um die Abdeckung (19) an dem Dach oder der Fassade zu befestigen.

7. Dach oder Fassade nach einem der Ansprüche 1 bis 6, **dadurch gekennzeichnet, dass** jede gewellte Tafel (1) an ihren entgegengesetzten und parallelen Rändern (4) zwei einander gegenüberliegende Platten (2) aufweist, an welchen eine Leiste (22) befestigt ist, die sich quer zu den Platten in dem Hohlraum (23) erstreckt, der die beiden Wellen (13, 14) trennt, an welchen die Platten befestigt sind, wobei die Leiste mit einer Gruppe von Bolzen (24) zusammenwirkt, die das Befestigen der Abdeckung oder von Einrichtungen nach Bewehrungsmuster ermöglichen, welches ebenso viele über die Länge der Leiste verteilte Punkte aufweist.

8. Dach oder Fassade nach einem der Ansprüche 1 bis 5, **dadurch gekennzeichnet, dass** die Platte (2) eine durchgehende Fläche aufweist, die geeignet ist, ein Klebematerial für die auf die gewellten Tafeln (1) des Dachs aufgebrachte Abdeckung (19) aufzunehmen.

9. Dach oder Fassade nach einem der Ansprüche 1 bis 8, **dadurch gekennzeichnet, dass** die Stützplatte mit zwei gewellten Tafeln zusammenwirkt, welche sich entlang ihrer benachbarten Ränder über eine Welle gegenseitig überdecken, wobei sie auf beide Tafeln aufgesteckt ist.
